# EUROPÄISCHE PATENTSCHRIFT

(11) **EP 4 382 653 B1**
(45) Veröffentlichungstag und Bekanntmachung des Hinweises auf die Patenterteilung: **30.07.2025**
(21) Anmeldenummer: 23214158.0
(22) Anmeldetag: 05.12.2023
(51) Int. Cl.: D05B 59/00, B65H 54/12

(54) **SPULERVORRICHTUNG EINER NÄHMASCHINE UND VERFAHREN ZUM STEUERN ODER REGELN DER DREHZAHL DES MOTORS EINER SPULERVORRICHTUNG**
SPOOLING DEVICE OF A SEWING MACHINE AND METHOD FOR CONTROLLING OR REGULATING THE ROTATIONAL SPEED OF THE MOTOR OF A SPOOLING DEVICE
DISPOSITIF DE BOBINAGE D'UNE MACHINE À COUDRE ET PROCÉDÉ DE COMMANDE OU DE RÉGULATION DE LA VITESSE DE ROTATION DU MOTEUR D'UN DISPOSITIF DE BOBINAGE

(30) Priorität: 06.12.2022 CH 14552022
(43) Veröffentlichungstag der Anmeldung: 12.06.2024
(73) Patentinhaber: BERNINA International AG, 8266 Steckborn (CH)
(72) Erfinder: RUPP, Daniel, 8552 Felben-Wellhausen (CH); BEER, Roland, 8570 Weinfelden (CH); CAPT, Alain, 8266 Steckborn (CH); BAREIS, Ulrich, 78467 Konstanz (DE); PEDERZOLI, Giovanni, 8266 Steckborn (CH)
(74) Vertreter: Frei Patent Attorneys

(56) Entgegenhaltungen:
- EP-A1- 0 194 967
- JP-A- 2010 068 983
- JP-A- 2021 016 398

## Beschreibung

Gegenstand der Erfindung ist eine Spulervorrichtung einer Nähmaschine und ein Verfahren zum Steuern oder Regeln der Drehzahl (ω) des Motors einer Spulervorrichtung. Nähmaschinen umfassen in der Regel eine Spulervorrichtung zum Aufwickeln von Nähgarn auf eine Unterfadenspule. Solche Unterfadenspulen, auch kurz Fadenspulen genannt, umfassen einen zylindrischen Wellenabschnitt, der axial beidseits von je einem Flansch begrenzt ist. Die Fadenspule wird auf eine motorisch antreibbare Spindel der Spulervorrichtung gesteckt und drehfest mit dieser verbunden. Durch Rotieren der Spindel wird der Faden bzw. das Nähgarn von einem Fadenvorrat abgezogen und zwischen den Flanschen auf den Wellenabschnitt der Fadenspule aufgewickelt. Der Aussendurchmesser des aufgewickelten Nähgarns darf nicht grösser sein als der Aussendurchmesser der Flansche.

Zum Antreiben der Spindel können Spulervorrichtungen einen eigenen Spulermotor umfassen. Alternativ kann auch eine Kupplungsvorrichtung zum temporären Koppeln der Spindel mit einem Antrieb, insbesondere mit dem Hauptantrieb der Nähmaschine vorgesehen sein.

Es sind unterschiedliche Vorrichtungen bekannt, mit denen der Antrieb der Spindel beim Erreichen einer in der Regel einstellbaren Maximalfüllung der Fadenspule gestoppt werden kann.

Aus der US2020340159A1 ist eine Spulervorrichtung bekannt, die einen schwenkbaren Sensorhebel und einen durch diesen Sensorhebel betätigbaren Schalter umfasst. Der Sensorhebel wird durch die Kraft einer Feder in einer ersten Schwenklage gehalten. Dabei ragt ein Kontaktelement in den Zwischenraum zwischen den Flanschen einer leeren Spule hinein, wenn diese auf die antreibbare Spindel der Spulervorrichtung aufgesteckt ist. Beim Aufwickeln von Nähgarn auf die Spule vergrössert sich der Durchmesser des aufgewickelten Nähgarns. Sobald dieses Nähgarn in Kontakt mit dem Kontaktelement gelangt verdrängt es den Sensorhebel aus der ersten Schwenklage in Richtung einer zweiten Schwenklage. Beim Erreichen dieser vorgebbaren zweiten Schwenklage betätigt der Sensorhebel den Schalter. Sobald eine Steuerung diese Zustandsänderung detektiert, wird der Spulermotor ausgeschaltet. Durch Justieren der Sensorhebelanordnung kann der Schaltpunkt so festgelegt werden, dass der Spulermotor beim Erreichen eines maximalen Füllgrades der Spule gestoppt wird.

Aus der JP2021016398A ist eine weitere Spulervorrichtung bekannt, bei der ein Hebel beim Aufwickeln von Nähgarn durch Anlage am Nähgarn entgegen der Haltekraft eines ersten Magneten aus einer ersten Schwenklage verdrängt wird. Mittels eines Hallelements und eines am Hebel angeordneten weiteren Magneten wird die Schwenklage des Hebels erfasst. Sobald dieser eine vorgegebene zweite Schwenklage erreicht, gibt die Steuerung einen tieferen Sollwert zum Regeln der Drehzahl des Spulermotors vor. Die Drehzahl wird mittels eines Drehgebers erfasst. Beim Erreichen der maximalen Füllung der Spule wird der Motor gestoppt. Eine am Hebel ausgebildete Kralle greift dann formschlüssig in eine entsprechende Vertiefung an der Aussenseite des Motors ein.

Solche herkömmlichen Vorrichtungen zum Stoppen des Spindelantriebs beanspruchen vergleichsweise viel Platz und sind komplex und teuer.

Eine Aufgabe der vorliegenden Erfindung ist es deshalb, eine vergleichsweise einfache, platzsparende und kostengünstig herstellbare Spulervorrichtung und ein geeignetes Verfahren zum Steuern der Motordrehzahl einer solchen Spulervorrichtung zu schaffen.

Diese Aufgabe wird gelöst durch eine Spulervorrichtung gemäss den Merkmalen des Patentanspruchs 1 und durch ein Verfahren gemäss Anspruch 11.

Die Spulervorrichtung umfasst einen Spulermotor, fortan auch kurz Motor genannt, und eine direkt oder indirekt mittels einer Übertragungseinrichtung von diesem Motor antreibbare Spindel, die zum wiederlösbaren drehfesten Befestigen einer Unterfadenspule ausgebildet ist. Die Spindel und vorzugsweise auch der Motor sind an einem Träger angeordnet, an dem auch ein Bremskörper mit einer Reibfläche so gehalten ist, dass der Abstand der Reibfläche zur Spindel veränderbar ist. Vorzugsweise ist der Bremskörper schwenkbar am Träger gelagert.

Wenn eine Fadenspule koaxial an der Spindel gehalten ist, liegt die Reibfläche des Bremskörpers radial beabstandet zur Spindelachse im Wesentlichen im Bereich zwischen den beiden Flanschen der Fadenspule. Durch die Kraft einer Feder wird der Bremskörper bzw. der Abschnitt des Bremskörpers mit der Reibfläche radial in Richtung der Spindelachse gedrückt. Am Träger und am Bremskörper können zusammenwirkende Anschläge angeordnet sein, die den Bewegungsspielraum des Bremskörpers in Richtung der Spindelachse begrenzen. Vorzugsweise ist die Lage zumindest eines dieser Anschläge z.B. mittels einer Justierschraube einstellbar. Für den Bremskörper kann so eine Endlage festgelegt werden, in der er durch die Wirkung der Federkraft gehalten wird. Die Reibfläche des Bremskörpers ist dann in einer Referenzlage mit einem definierten Abstand zur Spindelachse angeordnet. Die Referenzlage wird in der Regel so vorgegeben, dass der Abstand der Reibfläche zur Spindelachse geringfügig kleiner ist als die Flanschradien der Fadenspule. Dadurch wird sichergestellt, dass das Nähgarn beim Aufwickeln auf die Fadenspule in Kontakt mit der Reibfläche gelangt, solange der Aussendurchmesser des aufgewickelten Nähgarns kleiner oder gleich gross ist wie der Durchmesser der Spulenflansche. Vorzugsweise ist der Bremskörper im Bereich der Reibfläche konvex gewölbt. Die Krümmung bzw. die Krümmungsachsen der Reibfläche und der an der Spindel befestigten Fadenspule können im Wesentlichen orthogonal zueinander ausgerichtet sein. Beim Aufstecken der Fadenspule auf die Spindel trifft deshalb der in Aufsteckrichtung vordere Spulenflansch zuerst in einem weiter von der Spindelachse entfernten äusseren Bereich der Reibfläche auf den Bremskörper. Der Spulenflansch übt dabei eine radial nach aussen wirkende Kraft auf den Bremskörper aus. Dieser wird vom Spulenflansch entgegen der wirkenden Federkraft radial nach aussen verdrängt, sodass die Spule weiter in ihre Solllage geschoben und mit der Spindel verbunden werden kann. Sobald der Spulenflansch das Hindernis bzw. die radial am nächsten bei der Spindelachse gelegene Stelle der Reibfläche überwunden hat, wird der Bremskörper durch die Kraft der Feder wieder in seine durch die Anschläge definierte Endlage bewegt. Bei solchen Anordnungen können Fadenspulen einfach auf die Spindel aufgesteckt und mit dieser verbunden sowie in umgekehrter Richtung auch wieder von der Spindel getrennt werden. Vorzugsweise ist die Reibfläche in zwei Dimensionen gekrümmt.

Bei alternativen Ausführungsformen könnte die Reibfläche an einem elastisch verformbaren Abschnitt des Bremskörpers ausgebildet sein. Vorzugsweise ist die Lage des Bremskörpers z.B. mittels einer Justierschraube einstellbar, sodass die Reibfläche im gewünschten Referenzabstand zur Spindelachse positioniert werden kann. Eine zusätzliche Feder zum Einstellen der Lage des Bremskörpers ist zwar möglich, aber nicht notwendigerweise erforderlich. Der elastisch verformbare Abschnitt des Bremskörpers mit der Reibfläche kann z.B. eine Blattfeder umfassen und ist vorzugsweise nicht oder nur wenig vorgespannt, wenn die Reibfläche sich im Referenzabstand zur Spindelachse befindet.

In der Regel sind der Motor und die Spindel koaxial zueinander angeordnet und direkt miteinander gekoppelt, sodass deren Drehzahlen identisch sind. Der Motor ist vorzugsweise ein DC-Motor. Alternativ könnten der Motor und die Spindel auch in anderer Weise, z.B. über ein Getriebe oder einen Antriebsriemen mit einem vorgegebenen oder vorgebbaren Über- bzw. Untersetzungsverhältnis miteinander gekoppelt sein.

Beim Aufwickeln von Nähgarn auf die Fadenspule wird der Motor von einer Motorsteuerung kontrolliert angesteuert. Die Motorsteuerung ist in der Regel ein Teil einer Nähmaschinensteuerung, die zusätzlich zur Steuerung des Motors weitere Funktionen der Nähmaschine steuert. Der Aussendurchmesser und die Masse des aufgewickelten Nähgarns sowie das Trägheitsmoment dieses Systems vergrössern sich dabei kontinuierlich. Dies gilt auch für die Umfanggeschwindigkeit des aufgewickelten Nähgarns und für den Reibungswiderstand des Nähgarns beim Aufwickeln. Dem antreibenden Drehmoment des Motors wirkt ein bremsendes Drehmoment des Nähgarns entgegen, das mit zunehmendem Aussendurchmesser grösser wird. Falls der Motor gleichbleibend bzw. nicht geregelt angesteuert wird, nimmt die Drehgeschwindigkeit der Spindel beim Aufwickeln des Nähgarns aufgrund der zunehmenden Belastung des Motors leicht ab.

Sobald das Bremsmoment des Bremskörpers einsetzt, vergrössert sich die Abnahmerate der Drehgeschwindigkeit. Die Drehgeschwindigkeit des Motors und/oder deren zeitliche Änderungsrate oder deren Beträge können als Messgrössen zum Erkennen eines durch die Lage des Bremskörpers definierten Füllgrades der Fadenspule verwendet werden. Für diesen Zweck wird der Bremskörper in einer vorgebbaren Lage relativ zur Spindelachse angeordnet bzw. justiert. Zusätzlich werden bei der Motorsteuerung ein Vergleichswert für die Drehgeschwindigkeit und/oder ein Vergleichswert für die Änderungsrate der Drehgeschwindigkeit der Spindel bzw. des Motors festgelegt. Messgrössen und Vergleichsgrössen für diese Messgrössen können je nach Ausführungsform der Spulervorrichtung nur betragsmässig erfasst bzw. vorgegeben sein oder alternativ mit dem jeweiligen positiven oder negativen Vorzeichen.

Unterschreiten bzw. Überschreiten die erfassten Werte bzw. entsprechende gemittelte Werte die zugehörigen Grenzwerte bzw. Vergleichswerte, veranlasst die Motorsteuerung geeignete Massnahmen wie z.B. das sofortige oder verzögerte Unterbrechen der Stromzufuhr zum Motor.

Die Drehgeschwindigkeit des Motors und deren Änderungsrate sind allgemein Parameter, deren Werte sich durch die Wirkung des Bremskörpers messbar signifikant verändern. Ein weiterer Parameter, der sich in Abhängigkeit der Belastung des Motors ändert, ist die elektromotorische Gegenkraft, auch kurz CEMF bzw. BEMF für "counter electromotoric force" bzw. "back electromotoric force" genannt. Sie ist im Wesentlichen proportional zur Drehgeschwindigkeit der vom Motor angetriebenen Spindel und repräsentiert somit die Drehgeschwindigkeit. Die BEMF ist proportional zu einer Rückwärtsspannung U_{BEMF}, die in den elektrisch leitenden Windungen der Motorspule aufgrund der Relativbewegung im Magnetfeld des Motors induziert wird. Die Rückwärtsspannung U_{BEMF} ist der antreibenden Ansteuerspannung U_{A} der Motorsteuerung entgegengerichtet. Wenn der Motor nahezu unbelastet ist, rotiert er mit seiner Leerlaufdrehzahl. Der Betrag der Rückwärtsspannung U_{BEMF} ist dann näherungsweise gleich gross wie die Ansteuerspannung U_{A}, und die wirksame Motorspannung U_{M}, also die Differenz der Spannungsbeträge U_{A}-U_{BEMF} ist klein.

Wenn der Motor nicht rotiert, ist die Rückwärtsspannung U_{BEMF} gleich null. Die wirksame Motorspannung U_{M} bzw. die Spannungsdifferenz U_{A} - U_{BEMF} im Ansteuerstromkreis des Motors bestimmt im Wesentlichen den Motorstrom I_{M} und damit auch die Antriebsleistung des Motors.

Messgrössen wie z.B. die von der Spannungsquelle der Motorsteuerung erzeugte Quellenspannung U_{Q}, die effektiv am Motor anliegende Motorspannung U_{M} = U_{A} - U_{BEMF} und der Motorstrom I_{M} können z.B. während vorgebbarer Zeitintervalle im Ansteuerstromkreis des Motors erfasst werden. Dies ist vergleichsweise einfach, z.B. mittels Spannungsteilern und/oder Shunts in an sich bekannter Weise möglich. Zusätzliche Sensoren wie z.B. Hallsensoren oder Drehgeber mit optischen Sensoren sind nicht erforderlich.

Die Quellenspannung U_{Q} ist die von der Spannungsquelle ohne angeschlossene Last bereitgestellte Ausgangsspannung. Bei angeschlossener Last bewirkt der im Stromkreis fliessende Strom wegen des Innenwiderstandes R_{Q} der Spannungsquelle einen Spannungsabfall, sodass die tatsächliche Ausgangsspannung bzw. die Ansteuerspannung U_{A} kleiner ist als die Quellspannung U_{Q}.

Bei einigen Ausführungsformen der Spulervorrichtung kann die Motorsteuerung z.B. mittels eines elektronischen Schalters im Ansteuerstromkreis des Motors die Stromzufuhr zum Motor periodisch, z.B. alle 20ms, kurzzeitig, z.B. während jeweils etwa 2ms, unterbrechen. In diesem Zeitfenster fällt der Spannungsanteil der Spannungsquelle der Motorsteuerung auf null. Parallel zum Motor ist in der Regel eine Freilaufdiode in Sperrrichtung angeordnet, sodass im Motor durch die Schaltvorgänge induzierte Spannungen durch Entladung über diese Freilaufdiode neutralisiert werden können. Gegen Ende jedes Unterbrechungsintervalls kann die Motorsteuerung direkt den Wert der Rückwärtsspannung U_{BEMF} messen. Insbesondere kann z.B. motorseitig bzw. nachgelagert zum elektronischen Schalter mittels eines A/D-Wandlers die Spannung an den Verbindungsleitungen zum Motor erfasst werden. Alternativ kann z.B. die Ladedauer bzw. Entladedauer eines Kondensators ermittelt werden, der über einen Widerstand mit der Rückwärtsspannung U_{BEMF} geladen bzw. ausgehend von U_{BEMF} entladen wird. Die Dauer bis zum Erreichen einer vorgegebenen Referenzspannung ändert sich in Abhängigkeit der Rückwärtsspannung U_{BEMF}. Bei Bedarf kann daraus z.B. über eine Look-up-Tabelle der zugehörige Wert der Rückwärtsspannung U_{BEMF} ermittelt werden.

Die Erfassung der Rückwärtsspannung U_{BEMF} ist auch bei Ausführungsformen der Spulervorrichtung möglich, bei denen die Ansteuerspannung U_{A} für den Motor durch Pulsweitenmodulation gesteuert oder geregelt wird. Die Ansteuerfrequenz liegt vorzugsweise im Bereich von etwa 16kHz bis etwa 32kHz, also oberhalb des vom menschlichen Ohr hörbaren Bereichs und tief genug, um Schaltverluste möglichst gering zu halten.

Bei drehzahlgeregelten Spulervorrichtungen wird allgemein eine die tatsächliche Drehgeschwindigkeit repräsentierende Regelgrösse erfasst und als Rückführgrösse zusammen mit einer vorgegebenen Solldrehzahl als Führungsgrösse zu einer Stellgrösse zum Ansteuern des Motors verarbeitet. Anstelle von mittels Drehgebern oder Hallsensoren erfassten Messgrössen kann die Rückwärtsspannung U_{BEMF} als Rückführgrösse des Regelkreises genutzt werden. Bei einer Motorsteuerung kann die Rückwärtsspannung U_{BEMF} direkt im Ansteuerstromkreis des Motors erfasst und als gleichwertige Messgrösse zur Drehgeschwindigkeit verwendet werden. Spulervorrichtungen, bei denen die Drehzahl des Motors basierend auf der Rückwärtsspannung U_{BEMF} ermittelt wird, sind vergleichsweise einfach, klein und kostengünstig.

Vorzugsweise umfasst die Motorsteuerung mindestens einen gespeicherten oder in anderer Weise, z.B. mittels eines Spannungsteilers vorgegebenen Grenz- bzw. Vergleichswert für die Rückwärtsspannung U_{BEMF}. Mit zusätzlichen Überwachungsmitteln wie z.B. einem als Programmcode eines Steuerprogramms gespeicherten Überwachungsprozess, kann die Motorsteuerung erkennen, wenn die Rückwärtsspannung U_{BEMF} über einen Vergleichswert steigt oder darunter sinkt und in der Folge geeignete weitere Prozessschritte wie z.B. die Unterbrechung der Stromzufuhr zum Motor veranlassen.

Der Vergleichswert kann z.B. ausreichend tief festgelegt werden, sodass die Motorsteuerung nur ein starkes Absinken der Motordrehzahl aufgrund der Bremswirkung des Bremskörpers zuverlässig erkennt. Sinkt die Drehzahl beim Aufwickeln von Nähgarn jedoch nur leicht aufgrund der zunehmenden Last des Nähgarns, so bleibt sie oberhalb des vorgegebenen Vergleichswertes.

Die Motorsteuerung kann Mittel zum kontinuierlichen oder schrittweisen Ändern der bereitgestellten Ansteuerspannung U_{A} für den Motor umfassen. Insbesondere kann z.B. das Puls/Pausen-Verhältnis einer getakteten Spannungsquelle nach vorgegebenen Regeln durch ein Steuerprogramm schrittweise oder kontinuierlich verringert oder direkt auf null gesetzt werden, sobald die Drehzahl bzw. die Rückwärtsspannung U_{BEMF} unter einen vorgegebenen Grenzwert sinkt.

Solche Motorsteuerungen, bei denen die Motordrehzahl anhand der Rückwärtsspannung U_{BEMF} überwacht wird, können vergleichsweise einfach und zuverlässig ein Absinken der Motordrehzahl erfassen und in Abhängigkeit dieser Drehzahl z.B. die Stromzufuhr zum Motor unterbrechen oder die Sollgrösse zum Regeln der Motordrehzahl anpassen bzw. reduzieren.

Bei weiteren Ausführungsformen der Spulervorrichtung können anstelle von oder zusätzlich zur Rückwärtsspannung U_{BEMF} andere elektrische Messgrössen des Motors erfasst werden, bei denen durch das Einwirken des Bremskörpers typische Änderungen auftreten. Eine weitere Messgrösse ist z.B. der Motorstrom I_{M}. Die Motorsteuerung kann z.B. den Motorstrom I_{M} mittels eines Shunts, also eines kleinen elektrischen Widerstandes, im Motorstromkreis erfassen. Dabei wird die Shuntspannung ausgewertet.

Der Motorstrom I_{M} nimmt mit zunehmender Belastung des Motors zu. Erst wenn der Motor durch die Wirkung des Bremskörpers signifikant stärker belastet wird, übersteigt der Motorstrom I_{M} bzw. eine dem Motorstrom I_{M} entsprechende Messgrösse, die vorzugsweise mittels eines Tiefpassfilters geglättet ist, einen vorgegebenen Vergleichswert. Sobald die Motorsteuerung erkennt, dass der Wert der Messgrösse höher ist als der Vergleichswert, veranlasst sie geeignete Massnahmen wie das Unterbrechen der Stromzufuhr zum Motor.

Optional können in der Motorsteuerung Kennwerte des Innenwiderstands R_{Q} der Spannungsquelle und der von der Spannungsquelle bereitgestellten Quellenspannung U_{Q} gespeichert sein. Bei solchen Motorsteuerungen kann das Steuerprogramm Programmcode zum Berechnen des Betrags der Rückwärtsspannung U_{BEMF} basierend auf dem erfassten und vorzugsweise gemittelten Motorstrom I_{M} umfassen. Es gilt U_{BEMF} = U_{A} - U_{M} , wobei U_{A} = U_{Q} - (R_{Q} x Iₘ).

Anhand einiger Figuren wird die Erfindung im Folgenden näher beschrieben. Dabei zeigen
- Figur 1: ein Detail einer Spulervorrichtung in einer perspektivischen Ansicht,
- Figur 2: die Vorrichtung aus Figur 1 mit einer Fadenspule,
- Figur 3: eine Seitenansicht der Vorrichtung gemäss Figur 1,
- Figur 4: eine Seitenansicht der Vorrichtung gemäss Figur 2,
- Figur 5: ein Blockschaltbild mit einer Motorsteuerung der Spulervorrichtung,
- Figur 6: ein Diagramm des zeitlichen Verlaufs der Spulendrehzahl beim Aufwickeln von Nähgarn bei einer Spulervorrichtung ohne Drehzahlregelung,
- Figur 7: ein Diagramm des zeitlichen Verlaufs der Motordrehzahl und der Änderungsrate der Motordrehzahl beim Aufwickeln von Nähgarn bei einer Spulervorrichtung mit Drehzahlregelung,
- Figur 8: ein Diagramm des zeitlichen Verlaufs der Motorspannung U_{M} beim periodischen Ansteuern mit einer Serie von Spannungspulsen.

Figur 1 zeigt perspektivisch eine Teilansicht einer Spulervorrichtung, Figur 3 eine Seitenansicht davon.

Die Spulervorrichtung umfasst einen Spulermotor, fortan auch kurz Motor 1 genannt, und eine Bremsvorrichtung 3, die an einem gemeinsamen Träger 5 befestigt sind. Eine vom Motor 1 antreibbare Spindel 7 ist koaxial zur Motorachse A bzw. zur Antriebswelle des Motors 1 angeordnet und drehfest mit dieser verbunden. Die Spindelachse A' und die Motorachse A sind bei dieser Ausführungsform identisch. Alternativ könnte die Spindel 7 auch mittels einer Übertragungsvorrichtung wie z.B. eines Getriebes mit dem Motor 1 gekoppelt oder koppelbar sein (nicht dargestellt). Die Spindel 7 ist direkt oder indirekt mittels des Motors 1 drehbar am Träger 5 gelagert. Sie kann z.B. einen freien Endabschnitt mit einem ersten Aussendurchmesser D1 von beispielsweise etwa 6mm zum Aufstecken und Abziehen einer Fadenspule 9 umfassen. Daran angrenzend kann die Spindel 7 z.B. einen Absatz mit einem grösseren Aussendurchmesser D2 umfassen. Dieser Absatz ist ein Anschlag für einen Endflansch 9a der Fadenspule 9 und definiert deren axiale Lage, wenn die Fadenspule 9 auf die Spindel 7 aufgesteckt und wiederlösbar drehfest mit dieser verbunden ist. Dies ist in den Figuren 2 und 4 dargestellt, die im Wesentlichen den Figuren 1 und 3 mit an der Spindel 7 befestigter Fadenspule 9 entsprechen. Die Fadenspule 9 umfasst eine im Wesentlichen zylindrische Hülse 9b, an deren Enden in einem axialen Abstand H zueinander zwei Endflansche 9a radial hervorragen. Der axiale Abstand H der Endflansche 9a kann je nach Ausführungsform der Fadenspule 9 z.B. in der Grössenordnung von etwa 10mm bis etwa 12mm liegen. Die Hülse 9b kann aussen bündig zu den Endflanschen 9a angeordnet sein. Alternativ kann die Hülse 9b die Endflansche 9a leicht überragen, z.B. auf jeder Seite bis zu 1mm. Die Höhe der Fadenspule 9 kann deshalb etwas grösser sein als der Abstand H der Endflansche 7a. Bei einer verbreiteten Ausführungsform der Fadenspule 9 betragen die Aussendurchmesser der Endflansche etwa 20.5mm und die Höhe etwa 11.8mm.

Vorzugsweise ist die Länge L des freien Endabschnitts der Spindel 7 auf die Höhe der aufzunehmenden Fadenspulen 9 abgestimmt, sodass die Länge L in der Grössenordnung von 0.5 H bis 1.5 H liegt. Dies ist platzsparend und ermöglicht ein einfaches Aufstecken und Abziehen von Fadenspulen 9.

Die Bremsvorrichtung 3 umfasst einen Bremskörper 11 in Gestalt eines z.B. hammerförmigen Hebels mit einem Schwenkarm, der um eine Schwenkachse B schwenkbar neben dem Motor 1 am Träger 5 gelagert ist, und mit einem Kopf, der beabstandet zur Schwenkachse B seitlich am Schwenkarm hervorragt. Dies ist in Figur 3 durch den Doppelpfeil P dargestellt. Die Schwenkachse B des Bremskörpers 11 und die Spindelachse A' sind im Wesentlichen orthogonal zueinander angeordnet. Die Spindelachse A' liegt in der Schwenkebene des Bremskörpers 11. Bei alternativen Ausführungsformen könnten die Schwenkachse B auch parallel zur Spindelachse A' ausgerichtet und die Schwenkebene des Bremskörpers 11 in einer Orthogonalebene zur Spindelachse A' angeordnet sein. (nicht dargestellt).

Bei einem beabstandet zur Schwenkachse B angeordneten ersten Endbereich des Schwenkarms umfasst der Bremskörper 11 einen in Richtung der Spindelachse A' hervorragenden Abschnitt mit einer Reibfläche 13.

Durch Schwenken des Bremskörpers 11 um die Schwenkachse B kann der radiale Abstand C der Reibfläche 13 von der Spindelachse A' verändert werden. Allgemein kann der Bremskörper 11 geführt bewegt werden, wobei sich der Abstand C der Reibfläche 13 zur Spindelachse A' in Abhängigkeit der jeweiligen Lage des Bremskörpers 11 ändert. In einer Endlage, die auch als Referenzlage bezeichnet wird, ist dieser Abstand C minimal. Dieser minimale Abstand C wird auch als Referenzabstand C₀ bezeichnet. Vorzugsweise umfasst die Spulervorrichtung Einstellmittel zum Justieren des Referenzabstandes C₀. Alternativ kann der Referenzabstand C₀ auch fest vorgegeben sein. In der Regel wird der Referenzabstand C₀ durch einen ersten Anschlag 15a am Bremskörper 11 und einen zweiten Anschlag 15b am Träger 5 festgelegt, welche gemeinsam den Bewegungsspielraum des Bremskörpers 11 in Richtung der Spindelachse A' begrenzen. Vorzugsweise ist die Lage mindestens eines dieser Anschläge 15a, 15b veränderbar. Bei der Ausführungsform gemäss den Figuren 1 bis 4 ist der erste Anschlag 15a ein am Bremskörper 11 hervorragender Absatz und der zweite Anschlag 15b das vordere Ende einer Justierschraube, die in ein Gewinde am Träger 5 eingeschraubt ist. Durch Drehen der Justierschraube kann die Lage des zweiten Anschlags 15b einfach eingestellt werden. Dieser zweite Anschlag 15b definiert durch Anlage am ersten Anschlag 15a des Bremskörpers 11 dessen Referenzlage und damit auch den Referenzabstand C₀ der Reibfläche 13 zur Spindelachse A'. Der Bremskörper 11 wird durch die Kraft eines Rückstellmittels, beispielsweise einer Feder 17, in der Referenzlage gehalten. Die Feder 17 kann z.B. eine Schraubenfeder sein, die zwischen dem Träger 5 und dem Hebelarm des Bremskörpers 11 gespannt gehalten ist. In der Referenzlage ist die Feder 17 leicht vorgespannt, sodass sie den Bremskörper 11 in der Referenzlage zu halten vermag. Bei den Darstellungen in den Figuren 1 bis 4 ist das hakenförmig gebogene eine Ende der Feder 17 lose. Zum Verwenden des Spulervorrichtung wird die Feder 17 gespannt, indem dieses Ende in einer angrenzenden Bohrung 18 am Bremskörper 11 eingehakt wird.

Wenn eine Fadenspule 9 an der Spindel 7 befestigt ist, liegt der Abschnitt des Bremskörpers 11 mit der Reibfläche 13 im Wesentlichen zwischen zwei Ebenen, die durch die parallelen Endflansche 9a der Fadenspule 9 definiert sind. Die Reibfläche 13 des Bremskörpers 11 kann zumindest abschnittweise konvex ausgebildet sein. Bei solchen Bremskörpern 11 kann die Referenzlage so vorgegeben werden, dass zumindest ein Abschnitt der Reibfläche 13 geringfügig in den Bereich zwischen den Endflanschen 9a der Fadenspule 9 eintaucht. Der Referenzabstand C₀ der Reibfläche 13 ist dann etwas kleiner als der Aussenradius R (Fig. 4) jedes der Endflansche 9a. Der Referenzabstand C₀ kann z.B. in der Grössenordnung von 85% bis 100% des Aussenradius R der Endflansche 9a liegen. Beim Aufwickeln von Nähgarn auf die Fadenspule 9 bewirkt dies, dass das auf die Hülse 9b aufgewickelte Nähgarn in Kontakt mit der Reibfläche 13 gelangt, bevor der maximale Wickelradius des Nähgarns den Wert des Aussenradius R der Endflansche 9a erreicht.

Bei solchen Anordnungen verdrängt der untere Endflansch 9a einer Fadenspule 9 den Bremskörper 11 entgegen der wirkenden Federkraft nach aussen, wenn die Fadenspule 9 auf die Spindel 7 aufgesteckt oder von der Spindel 7 abgezogen wird. Die Federkonstante der Feder 17 ist so bemessen, dass der Kraftaufwand zum Verdrängen des Bremskörpers 11 aus der Referenzlage in eine Passierlage, bei der der Abstand C der Reibfläche 13 zur Spindelachse A' dem Radius R der Spulenflansche 9a entspricht, eher klein ist, beispielsweise etwa 0.5N bis etwa 5N.

Der Reibungskoeffizient der Reibfläche 13 mit üblichen Nähgarnen ist jedoch ausreichend gross, damit sich mindestens eine elektrische Kenngrösse im Ansteuerstromkreis des Motors 1 signifikant bzw. eindeutig messbar verändert, sobald die Reibfläche 13 während des Aufwickelvorgangs in Kontakt mit dem aufgewickelten Nähgarn gelangt und eine Bremskraft bzw. ein Bremsmoment auf die bewickelte Fadenspule 9 ausübt.

Durch weiteres Aufwickeln von Nähgarn vergrössert sich der Durchmesser des aufgewickelten Nähgarns weiter, wodurch der Bremskörper 11 entgegen der Kraft der Feder 17 aus der Referenzlage verdrängt wird. Dabei vergrössert sich zunehmend die vom Bremskörper 11 auf die Fadenspule 9 mit dem aufgewickelten Nähgarn ausgeübte Bremskraft. Diese zusätzliche Belastung des Motors 1 kann anhand von elektrischen Messgrössen im Ansteuerstromkreis des Motors 1 detektiert werden.

Der Bremskörper 11 ist vorzugsweise aus einem formstabilen Kunststoff gefertigt. Er kann insbesondere ein Spritzgiessteil aus Kunststoff umfassen. Optional kann der Bremskörper 11 im Bereich der Reibfläche 13 entsprechend der zu erzielenden Bremswirkung aus einem anderen Material gefertigt sein, das z.B. abriebfest ist und/oder einen höheren Reibungskoeffizienten hat. Zusätzlich oder alternativ kann die Reibfläche 13 Strukturen wie z.B. Rippen umfassen.

Optional kann der Bremskörper 11 eine integrierte Klinge 14 umfassen zum einfachen Durchtrennen des Nähgarns nach dem Abschluss des Aufwickelvorgangs.

Der Motor 1 bzw. mindestens eine Spule des Motors 1 ist über zwei elektrische Leiter 22 mit einer Motorsteuerung 21 verbunden. Die Motorsteuerung 21 umfasst wie in Figur 5 dargestellt eine Spannungsquelle 23, die in der Regel von einem Mikrocontroller 25 gesteuert eine Quellenspannung U_{Q} generiert. Aufgrund des Innenwiderstandes R_{Q} der Spannungsquelle 23 ist die Ausgangsspannung bzw. Ansteuerspannung U_{A} zum Ansteuern des Motors 1 lastabhängig und somit kleiner oder gleich der Quellenspannung U_{Q}. Die Spannungsquelle 23 ist über die elektrischen Leiter 22 mit dem Motor 1 zu einem Ansteuerstromkreis verbunden.

Vorzugsweise umfasst mindestens einer dieser Leiter 22 in der Motorsteuerung 21 einen elektronischen Schalter 27 zum Unterbrechen und Schliessen dieses Stromkreises. Die Motorsteuerung 21 kann bei solchen Schaltern 27 spannungsquellenseitig und/oder motorseitig Mittel zum Erfassen der Spannung zwischen den Leitern 22 umfassen. Insbesondere kann z.B. zwischen den Leitern 22 ein Spannungsteiler aus zwei hochohmigen Widerständen angeordnet und mit einer Messvorrichtung der Motorsteuerung 21 zum Messen der Mittenspannung verbunden sein (nicht dargestellt). Die Mittenspannung ist im Verhältnis der Widerstandswerte proportional zur Spannung zwischen den Leitern 22. In der Regel ist zwischen den Leitern 22 eine Freilaufdiode kurz Diode 24 in Sperrrichtung angeordnet. Über diese Diode 24 kann beim Trennen des Stromkreises ein Entladestrom der Motorspule fliessen.

Ist der Stromkreis durch den Schalter 27 unterbrochen, kann die Motorsteuerung 21 auf Seite der Spannungsquelle 23 die Quellenspannung U_{Q} ermitteln. Auf Seite des Motors 1 kann die Motorsteuerung 21 kurz nach dem Unterbrechen des Stromkreises, d.h. nach einer Abklingzeit von etwa 1 bis 3 ms, die momentane Rückwärtsspannung U_{BEMF} des Motors 1 ermitteln. Diese ist proportional zur Drehzahl des Motors.

Vorzugsweise umfasst die Motorsteuerung 21 in einem der Leiter 22 einen Shunt 29 bzw. einen Widerstand R_{S} mit einem kleinen Wert in der Grössenordnung von z.B. einem Ohm, der die Ermittlung des Motorstroms I_{M} anhand des Spannungsabfalls U_{S} = I_{M} x R_{S} ermöglicht. Der Shunt 29 ist seriell mit dem Motor 1 zwischen den Leitern 22 des Motorstromkreises angeordnet. Mit einer Messeinrichtung (nicht dargestellt) kann der Spannungsabfall über dem Shunt 29 gemessen werden. Dieser ist proportional zum Motorstrom I_{M}.

Die Belastung des Motors 1 nimmt beim Aufwickeln von Nähgarn infolge des sich vergrössernden Trägheitsmoments der Spulenanordnung und des zunehmenden Nähgarnwiderstandes zu. Sobald der Bremskörper 11 eine zusätzliche Bremskraft auf die Spulenanordnung ausübt, nimmt die Belastung plötzlich stärker zu. Dies wirkt sich aus auf elektrische Parameter wie den Motorstrom I_{M}, die Ansteuerspannung U_{A}, die Motorspannung U_{M} und die Rückwärtsspannung U_{BEMF}. Die Motorsteuerung 21 ist dazu ausgebildet, mindestens einen dieser Parameter zu überwachen, indem sie dessen Werte mittels einer Sensoreinrichtung im Ansteuerstromkreis des Motors 1 erfasst und mit einem für diesen Parameter vorgegebenen Vergleichswert vergleicht. Wenn der ermittelte Parameterwert wegen der zunehmenden Belastung des Motors 1 den Vergleichswert übersteigt bzw. darunter sinkt, veranlasst die Motorsteuerung 21 geeignete Massnahmen wie z.B. die Unterbrechung des Ansteuerstromkreises mit einem der Schalter 27 und/oder die Reduktion der Quellenspannung U_{Q} in einem oder mehreren Schritten auf 0V. Dies ist insbesondere möglich mit einer getakteten Spannungsquelle 23, bei der die Quellenspannung U_{Q} durch Änderung des Duty-Cycle bzw. des Puls-Pausen-Verhältnisses von Spannungspulsen verändert werden kann.

Bei Figur 6 zeigt die fette Linie L1 den zeitlichen Verlauf der Drehzahl ω einer Spindel 7 in Umdrehungen pro Minute (rpm) beim Aufspulen von Nähgarn, wobei der Motor 1 mit einer nicht geregelten Gleichspannung angesteuert wird. Sobald der Motor 1 mit der Spannungsquelle 23 verbunden ist, steigt die Drehzahl bis zu einem Maximalwert und sinkt dann aufgrund der zunehmenden Belastung des Motors 1 kontinuierlich. Am Punkt P1 setzt die Bremswirkung des Bremskörpers 11 ein. Die Drehzahl ω sinkt danach signifikant stärker und fällt kurz danach bei Punkt P2 unter einen vorgegebenen Vergleichswert ω_{S}. Die Motorsteuerung 21 erkennt dies und kann das Abschalten des Motors 1 veranlassen.

Bei Figur 7 zeigt die fette Linie L2 in analoger Weise den zeitlichen Verlauf der Drehzahl ω der Spindel 7, wobei die Motorsteuerung 21 die Drehzahl ω auf einen vorgegebenen Sollwert ω₀ regelt. Als Rückkopplungsgrösse wird dabei die Rückwärtsspannung U_{BEMF} des Motors 1 verwendet. Zusätzlich zeigt die ausgezogene dünne Linie L3 die zeitliche Ableitung der Drehzahl bzw. den zeitlichen Verlauf der Drehzahländerung ω'.

Während des Aufwickelns von Nähgarn regelt die Motorsteuerung 21 die Ansteuerspannung U_{A} für dem Motor 1 so, dass dessen Drehzahl ω im Wesentlichen dem Sollwert ω₀ entspricht. Nach dem Einsetzen der Bremswirkung des Bremskörpers 11 beim Punkt P1 reicht die Motorleistung nicht mehr aus, um die Solldrehzahl ω₀ zu halten. Die Drehzahl ω sinkt schnell ab, bis sie beim Punkt P2 unter den vorgegebenen Vergleichswert ω_{S} sinkt.

In analoger Weise kann auf für die Drehzahländerung ω' ein Vergleichswert ω'_{S} definiert sein, bei dessen Unterschreitung die Motorsteuerung 21 die Unterbrechung der Stromzufuhr zum Motor 1 veranlassen kann.

Bei einigen Ausführungsformen der Spulervorrichtung umfasst die Sensoreinrichtung der Motorsteuerung 21 einen Stromsensor zum Erfassen des Motorstroms I_{M} und/oder einen Spannungssensor zum Erfassen der Ansteuerspannung U_{A}. Diese Messgrössen können einfach während des Betriebs des Motors 1 im Ansteuerstromkreis erfasst und bei Bedarf zusätzlich z.B. mittels eines Tiefpassfilters geglättet werden.

Bei einigen Ausführungsformen der Spulervorrichtung ist die von der Spannungsquelle 23 bereitgestellte Quellenspannung U_{Q} veränderbar. Dies kann z.B. dadurch erreicht werden, dass ein elektronisches Schaltelement periodisch mit einer hohen Schaltfrequenz von etwa 16kHz bis etwa 20kHz eine Verbindung zu einer bereitgestellten Betriebsspannung herstellt und wieder unterbricht. Als Schaltelemente können auch die elektronischen Schalter 27 in den Verbindungsleitern 22 zum Motor 1 genutzt werden. Das Puls-Pausen-Verhältnis bestimmt den Wert der so bereitgestellten Motorspannung U_{M}. Durch Vergrössern bzw. Verkleinern dieses Puls-Pausen-Verhältnisses kann die Motorsteuerung 21 die Motorleistung und damit die Drehzahl ω des Motors 1 erhöhen bzw. verkleinern. Vorzugsweise umfasst die Motorsteuerung 21 vorgegebene, z.B. im Mikrocontroller 25 gespeicherte Regeln zum Steuern des Pulsweitenverhältnisses. Mittels solcher Vorgaben kann z.B. beim Aufwickeln von Nähgarn auf eine leere Fadenspule 9 die Drehzahl ω der Spindel 7 in Abhängigkeit der verstrichenen Aufwickelzeit und/oder des erfassten Motorstroms I_{M} beeinflusst werden. Insbesondere kann die Drehzahl ω der Spindel 7 mit zunehmendem Füllgrad der Fadenspule 9 reduziert werden.

Bei einigen Ausführungsformen der Spulervorrichtung kann die Motorsteuerung 21 z.B. die Motorspannung U_{M} oder die Rückwärtsspannung U_{BEMF} während des Aufwickelns von Nähgarn auf einen vorgegebenen Sollwert regeln, indem diese Spannung als Messgrösse erfasst und das Puls/Pausen-Verhältnis so angepasst wird, dass die Motorspannung U_{M} bzw. die Rückwärtsspannung U_{BEMF} dem Sollwert entspricht. In analoger Weise können auch die Motorspannung U_{M} und/oder die Rückwärtsspannung U_{BEMF} erfasst und auf einen vorgegebenen Wert geregelt werden.

Motorsteuerungen 21 können dazu ausgebildet sein, die Stromzufuhr zum Motor 1 wiederholt während kurzer Intervalle mindestens so lange zu unterbrechen, dass die Motorinduktivität über die Diode 24 entladen bzw. die durch den jeweiligen Schaltvorgang induzierte Spannung abgebaut werden kann. Die Dauer t₂ der Zeitintervalle ist abhängig von der Motorinduktivität und vom jeweiligen Motorstrom. Sie liegt meist in der Grössenordnung von etwa 1ms bis etwa 3ms, insbesondere etwa 2ms. Innerhalb dieser Zeitintervalle sinkt die Motorspannung U_{M} auf den Wert der Rückwärtsspannung U_{BEMF}, der durch Selbstinduktion in den Spulenwindungen des Motors 1 bedingt und proportional zur Drehzahl ω des Motors 1 ist.

Wie in Figur 8 dargestellt, kann eine Motorsteuerung 21 dazu ausgebildet sein, die Rückwärtsspannung U_{BEMF} auch bei getaktet angesteuerten Motoren 1 zu ermitteln.

Der Motor 1 wird dabei periodisch während einer Dauer t₁, die z.B. in der Grössenordnung von etwa 10ms bis etwa 100ms, insbesondere etwa 18ms bis 20ms liegt, mit einer Serie von Rechteck-Spannungspulsen angesteuert. Dabei generiert die Motorsteuerung 21 ein entsprechendes Steuersignal U_{PWM} mit einem bestimmten Puls/Pausen-Verhältnis. Im Rhythmus dieses Steuersignals U_{PWM} wird ein elektrisches Schaltelement mit einer bereitgestellten Betriebsspannung verbunden, um eine Ansteuerspannung U_{A} zu erzeugen, deren Wert durch das Puls/Pausen-Verhältnis bestimmt ist.

In einem anschliessenden Messintervall, dessen Dauer t₂ vorzugsweise in der Grössenordnung von etwa 1ms bis etwa 3ms liegt, unterbricht die Motorsteuerung 21 den Ansteuerstromkreis. Die an den Verbindungsleitungen 22 zum Motor 1 messbare Motorspannung U_{M} sinkt in diesem Messintervall auf den Wert der Rückwärtsspannung U_{BEMF}. Nach einer Verzögerungszeit t₄ erfasst die Motorsteuerung 21 kurz vor dem Ende des Messintervalls beim Punkt P4 den Wert dieser Rückwärtsspannung U_{BEMF}.

Anschliessend wird dieser Zyklus, dessen Dauer t₃ der Summe von t₁ + t₂ entspricht, wiederholt. Vorzugsweise liegt die Periode t₃ im Bereich von etwa 15ms bis etwa 30ms, insbesondere etwa 20ms.

Solche Motorsteuerungen 21 können eine Drehzahlregelung umfassen. Dabei wird U_{BEMF} als Messgrösse im Ansteuerstromkreis des Motors 1 erfasst und das Puls/Pausen-Verhältnis bei der Ansteuerung des Motors 1 so geregelt, dass U_{BEMF} einen vorgegebenen Wert annimmt. Beim Aufwickeln von Nähgarn auf eine Fadenspule 9 kann die Drehzahl der Spindel 7 z.B. konstant gehalten oder gemäss einer in der Motorsteuerung 21 vorgegebenen Funktion in Abhängigkeit der Zeit angepasst werden. Die Motorsteuerung 21 kann z.B. zwei oder mehr unterschiedliche Vorgabewerte für die Drehzahl ω umfassen, die zu vorgegebenen Zeiten beim bzw. nach dem Start des Aufwickelvorgangs aktiviert werden. So ist es z.B. möglich, die Drehzahl ω der Spindel 7 stufenweise zu reduzieren. Dadurch kann verhindert werden, dass die pro Zeiteinheit aufgewickelte Fadenmenge aufgrund des zunehmenden Aussendurchmessers des aufgewickelten Nähgarns stetig grösser wird. Insbesondere kann die Umfanggeschwindigkeit des aufgewickelten Nähgarns reduziert werden, bevor die Reibfläche 13 des Bremskörpers 11 in Kontakt mit dem Nähgarn gelangt. Die Spindel 7 kann so mit optimierten Drehzahlen ω angetrieben werden, um z.B. in möglichst kurzer Zeit Nähgarn auf eine Fadenspule 9 aufzuwickeln. Rechtzeitig bevor die Reibfläche 13 des Bremskörpers 11 in Kontakt mit dem aufgewickelten Nähgarn gelangt, kann die Drehzahl ω reduziert werden, um ein schonendes Abbremsen durch den Bremskörper 11 zu ermöglichen.

Die Verzögerungszeit bis zum Reduzieren der Drehzahl bzw. die entsprechende Dauer nach dem Starten des Aufwickelvorgangs kann in der Motorsteuerung 21 z.B. fest vorgegeben sein. Da der Zeitpunkt des Auftreffens der Reibfläche 13 auf das aufgewickelte Nähgarn von verschiedenen Parametern abhängt, können optional in Abhängigkeit mindestens eines dieser Parameter ein oder mehrere unterschiedliche Zeitpunkte zum Reduzieren der Drehzahl vorgegeben werden. Solche Parameter sind beispielsweise die Faden- bzw. Nähgarnstärke, die mittlere pro Zeiteinheit aufgewickelte Fadenlänge, Abmessungen der Fadenspule 9 wie **z.B.** der Hülsendurchmesser, der Radius R oder der gegenseitige Abstand H der Spulenflansche 9a, der Referenzabstand C₀ der Reibfläche 13 zur Spindelachse **A'** sowie gegebenenfalls der Aussendurchmesser von aufgewickeltem Nähgarn bzw. der Füllgrad der Fadenspule 9 zu Beginn des Aufwickelvorgangs.

Die Erfassung der Rückwärtsspannung U_{BEMF} ist deshalb besonders vorteilhaft, weil sie in Zeitintervallen vorgenommen werden kann, in denen der Ansteuerstromkreis des Motors 1 unterbrochen ist. Störeinflüsse durch die Spannungsquelle 23 sind deshalb vernachlässigbar.

Im Weiteren kann die Motorsteuerung 21 gespeicherte Steuervorschriften zum Erfassen der Rückwärtsspannung U_{BEMF} für weitere Zwecke umfassen. Insbesondere kann die Motorsteuerung 21 dazu ausgebildet sein, die Rückwärtsspannung U_{BEMF} auch dann zu erfassen, wenn die Spindel 7 und damit auch die Antriebswelle des Motors 1 manuell gedreht werden, wobei die Spannungsquelle 23 inaktiv und/oder der Motorstromkreis unterbrochen sind. Je nach Drehrichtung der Spindel 7 wird dann eine Rückwärtsspannung U_{BEMF} mit positivem oder negativem Vorzeichen erzeugt, die mittels eines Spannungssensors der Motorsteuerung 21 erfasst wird. Die Spindel 7 bzw. die Antriebswelle des Motors 1 können auf diese Weise als Benutzerschnittstelle zum Steuern der Spulervorrichtung oder anderer Teile der Nähmaschine verwendet werden. So können z.B. der Zustand einer optischen oder akustischen Anzeige oder Darstellungen auf einem grafischen Benutzerinterface verändert werden, um erforderliche Benutzeraktionen zum Aufspulen von Nähgarn auf die Fadenspule 9 zu unterstützen, sobald die Spindel 7 manuell gedreht wird. Insbesondere kann die Motorsteuerung 21 gespeicherte Steuervorschriften umfassen, um beim manuellen Aufwickeln der ersten Windungen von Nähgarn die Drehrichtung des Motors 1 zu überprüfen und ein Alarmsignal auszugeben, wenn diese nicht mit der Drehrichtung des Motors 1 übereinstimmt.

## Patentansprüche

1. Spulervorrichtung einer Nähmaschine, umfassend einen Motor (1), eine um eine Spindelachse (A') drehbar an einem Träger (5) gelagerte und von diesem Motor (1) antreibbare Spindel (7) zum wiederlösbaren Befestigen einer mit Nähgarn zu befüllenden Fadenspule (9) und eine über elektrische Leiter (22) mit dem Motor (1) verbundene Motorsteuerung (21) zum Steuern oder Regeln der Drehgeschwindigkeit (ω) des Motors (1), **dadurch gekennzeichnet, dass** ein Bremskörper (11) mit einer Reibfläche (13) bewegbar am Träger (5) gehalten ist, wobei der Abstand (C) der Reibfläche (13) zur Spindelachse (A') veränderbar ist, dass die Reibfläche (13) in einer Referenzlage mit einem vorgebbaren, dem maximalen Wickelradius des aufzuwickelnden Nähgarns entsprechenden Referenzabstand (C₀) zur Spindelachse (A') neben der Spindel (7) positionierbar und aus dieser Referenzlage entgegen der Kraft eines Rückstellmittels, insbesondere einer Feder (17), bezüglich der Spindelachse (A') radial nach aussen verdrängbar ist, und dass die Motorsteuerung (21) eine Sensoreinrichtung zum Erfassen mindestens einer von der Belastung des Motors (1) abhängigen Messgrösse im Ansteuerstromkreis des Motors (1) und einen gespeicherten Vergleichswert für diese Messgrösse und/oder einen gespeicherten Vergleichswert für die zeitliche Änderungsrate dieser Messgrösse umfasst.

2. Spulervorrichtung nach Anspruch 1, **dadurch gekennzeichnet, dass** der Bremskörper (11) einen Schwenkarm umfasst, der um eine Schwenkachse (B) schwenkbar neben dem Motor (1) am Träger (5) gelagert ist, und dass die Reibfläche (13) beabstandet zur Schwenkachse (B) an einem seitlich am Schwenkarm hervorragenden Kopf angeordnet ist.

3. Spulervorrichtung nach Anspruch 2, **dadurch gekennzeichnet, dass** am Bremskörper (11) ein erster Anschlag (15a) und am Träger (5) ein zweiter Anschlag (15b) angeordnet sind, die gemeinsam den Bewegungsspielraum des Bremskörpers (11) in Richtung der Spindelachse (A') begrenzen und dadurch die Referenzlage des Bremskörpers (11) und den Referenzabstand (C₀) der Reibfläche (13) zur Spindelachse (A') festlegen.

4. Spulervorrichtung nach Anspruch 3, **dadurch gekennzeichnet, dass** mindestens einer der Anschläge (15a, 15b) zum Justieren der Referenzlage des Bremskörpers (11) und des Referenzabstandes (C₀) der Reibfläche (13) zur Spindelachse (A') verstellbar ist.

5. Spulervorrichtung nach einem der Ansprüche 1 bis 4, **dadurch gekennzeichnet, dass** der Bremskörper (11) im Bereich der Reibfläche (13) konvex gewölbt ist.

6. Spulervorrichtung nach einem der Ansprüche 1 bis 5, **dadurch gekennzeichnet, dass** die Motorsteuerung (21) in mindestens einem der Leiter (22) einen elektronischen Schalter (27) zum Unterbrechen und Schliessen des Ansteuerstromkreises umfasst.

7. Spulervorrichtung nach einem der Ansprüche 1 bis 6, **dadurch gekennzeichnet, dass** die Sensoreinrichtung der Motorsteuerung (21) mindestens einen Spannungssensor zum Messen der Spannung zwischen den Leitungen (22) im Ansteuerstromkreis des Motors (1) umfasst.

8. Spulervorrichtung nach Anspruch 7, **dadurch gekennzeichnet, dass** der Spannungssensor so zwischen den Leitungen (22) angeordnet ist, dass er auch bei unterbrochenem Ansteuerstromkreis mit dem Motor (1) verbunden ist, und dass die Motorsteuerung (21) Steuervorschriften zum periodischen Erfassen der Rückwärtsspannung (U_{BEMF}) des Motors (1) umfasst, wobei periodisch folgende Schritte ausgeführt werden:
a) Unterbrechen des Ansteuerstromkreises
b) nach einer Verzögerungszeit (t₄) Messen der Rückwärtsspannung (U_{BEMF}) mit dem Spannungssensor
c) Schliessen des Ansteuerstromkreises.

9. Spulervorrichtung nach Anspruch 8, **dadurch gekennzeichnet, dass** die Motorsteuerung (21) gespeicherte Steuervorschriften zum Vergleichen der erfassten Rückwärtsspannung (U_{BEMF}) des Motors (1) oder der zeitlichen Änderungsrate dieser Rückwärtsspannung (U_{BEMF}) mit einem zugehörigen gespeicherten Vergleichswert umfasst, sowie gespeicherte Steuervorschriften zum Unterbrechen des Ansteuerstromkreises, wenn die Rückwärtsspannung (U_{BEMF}) oder deren zeitliche Änderungsrate den zugehörigen Vergleichswert unterschreitet oder übersteigt.

10. Spulervorrichtung nach einem der Ansprüche 8 oder 9, **dadurch gekennzeichnet, dass** die Motorsteuerung (21) Steuervorschriften zum Erfassen der Rückwärtsspannung (U_{BEMF}) des Motors (1) bei manuellem Drehen der Spindel (7) umfasst.

11. Verfahren zum Steuern oder Regeln der Drehzahl (ω) des Motors (1) einer Spulervorrichtung gemäss Anspruch 1, wobei Nähgarn auf eine an der Spindel (7) befestigte Fadenspule (9) aufgewickelt wird, **dadurch gekennzeichnet, dass** die Motorsteuerung (21) eine von der Belastung des Motors (1) abhängige, durch die Sensoreinrichtung im Ansteuerstromkreis des Motors (1) erfasste Messgrösse überwacht und die Abschaltung des Motors veranlasst, sobald der Wert der erfassten Messgrösse unter den zugehörigen gespeicherten Vergleichswert sinkt.

## Claims

1. A bobbin winder device of a sewing machine, comprising a motor (1); a spindle (7) mounted on a support (5) and configured to rotate about a spindle axis (A') and which is driveable by said motor (1), for releasable attachment of a thread bobbin (9) to be filled with sewing thread; and a motor controller (21) connected to the motor (1) via electrical conductors (22) and configured to control or regulate the rotational speed (ω) of the motor (1), **characterized in that** a brake body (11) with a friction surface (13) is movably held on the support (5), wherein the distance (C) between the friction surface (13) and the spindle axis (A') is variable; that the friction surface (13) can be positioned next to the spindle (7) in a reference position with a predeterminable reference distance (C₀) from the spindle axis (A') corresponding to a maximum winding radius of the sewing thread to be wound and is displaceable radially outwards from the reference position counter to a force of a restoring element, in particular a spring (17), with respect to the spindle axis (A'); and that the motor controller (21) comprises a sensor means for detecting at least one measured variable, which is dependent on a load of the motor (1), in a driving circuit of the motor (1) and a stored comparison value for the measured variable and/or a stored comparison value for the rate of change of the measured variable over time.

2. A bobbin winder device according to claim 1, **characterized in that** the brake body (11) comprises a pivot arm mounted on the support (5) next to the motor (1) to pivot about a pivot axis (B), and that the friction surface (13) is spaced apart from the pivot axis (B) on a head protruding on a side of the pivot arm.

3. A bobbin winder device according to claim 2, **characterized in that** a first stop (15a) is arranged on the brake body (11) and a second stop (15b) is arranged on the support (5), said first and second stops together limiting a freedom of movement of the brake body (11) in a direction of the spindle axis (A'), thereby defining the reference position of the brake body (11) and the reference distance (C₀) between the friction surface (13) and the spindle axis (A').

4. A bobbin winder device according to claim 3, **characterized in that** at least one of the stops (15a, 15b) is moveable for adjusting the reference position of the brake body (11) and the reference distance (C₀) between the friction surface (13) and the spindle axis (A').

5. A bobbin winder device according to any one of claims 1 to 4, **characterized in that** the brake body (11) is convex in a region of the friction surface (13).

6. A bobbin winder device according to any one of claims 1 to 5, **characterized in that** the motor controller (21) comprises in at least one of the conductors (22) an electronic switch (27) for interrupting and closing the driving circuit.

7. A bobbin winder device according to any one of claims 1 to 6, **characterized in that** the sensor means of the motor controller (21) comprises at least one voltage sensor for measuring a voltage between the conductors (22) in the driving circuit of the motor (1).

8. A bobbin winder device according to claim 7, **characterized in that** the voltage sensor is arranged between the conductors (22) such that the voltage sensor is connected to the motor (1) even when the driving circuit is interrupted, and that the motor controller (21) comprises control specifications for periodically detecting the reverse voltage (U_{BEMF}) of the motor (1), wherein the following steps are periodically carried out:
a) interrupting the driving circuit
b) measuring the reverse voltage (U_{BEMF}) using the voltage sensor after a delay time (t₄)
c) closing the driving circuit.

9. A bobbin winder device according to claim 8, **characterized in that** the motor controller (21) comprises stored control specifications for comparing the detected reverse voltage (U_{BEMF}) of the motor (1) or a rate of change of the reverse voltage (U_{BEMF}) over time with an associated stored comparison value, and stored control specifications for interrupting the driving circuit if the reverse voltage (U_{BEMF}) or the rate of change thereof over time falls below or exceeds the associated comparison value.

10. A bobbin winder device according to claim 8 or 9, **characterized in that** the motor controller (21) comprises the control specifications for detecting the reverse voltage (U_{BEMF}) of the motor (1) in case of a manual rotation of the spindle (7).

11. A method for controlling or regulating the speed (ω) of the motor (1) of a bobbin winder device as claimed in claim 1, whereby sewing thread is wound onto a thread bobbin (9) attached to the spindle (7), **characterized in** the motor controller (21) monitors a measured variable, which is dependent on the load on the motor (1) and which is detected by the sensor means in the driving circuit of the motor (1), and causes the motor to shut down as soon as the value of the detected measured variable falls below the associated stored comparison value.

## Revendications

1. Dispositif de bobinage de canette d'une machine à coudre, comprenant un moteur (1); une broche (7) montée sur un support (5) et configurée pour tourner autour d'un axe de broche (A') et susceptible d'être entraînée par ledit moteur (1), pour la fixation amovible d'une canette de fil (9) à remplir de fil à coudre; et un contrôleur de moteur (21) connecté au moteur (1) par des conducteurs électriques (22) et configuré pour contrôler ou réguler la vitesse de rotation (ω) du moteur (1), **caractérisé en ce qu'**un corps de frein (11) avec une surface de frottement (13) est maintenu mobile sur le support (5), dans lequel la distance (C) entre la surface de frottement (13) et l'axe de broche (A') est variable; que la surface de friction (13) peut être positionnée à côté de la broche (7) dans une position de référence avec une distance de référence prédéterminée (C₀) de l'axe de la broche (A') correspondant à un rayon d'enroulement maximal du fil à coudre à enrouler et peut être déplacée radialement vers l'extérieur de la position de référence contre une force d'un élément de rappel, en particulier un ressort (17), par rapport à l'axe de broche (A'); et que le contrôleur de moteur (21) comprend un moyen de détection / moyen capteur pour détecter au moins une variable/grandeur mesurée, qui dépend d'une charge du moteur (1), dans un circuit de commande du moteur (1) et une valeur de comparaison stockée pour la variable mesurée et/ou une valeur de comparaison stockée pour le taux de changement de la variable mesurée dans le temps.

2. Dispositif de bobinage de canette selon la revendication 1, **caractérisé en ce que** le corps de frein (11) comprend un bras pivotant monté sur le support (5) à côté du moteur (1) pour pivoter autour d'un axe de pivotement (B), et **en ce que** la surface de frottement (13) est espacée de l'axe de pivotement (B) sur une tête faisant saillie sur un côté du bras de pivotement.

3. Dispositif de bobinage de canette selon la revendication 2, **caractérisé en ce qu'**une première butée (15a) est disposée sur le corps de frein (11) et une seconde butée (15b) est disposée sur le support (5), lesdites première et seconde butées limitant ensemble une liberté de mouvement du corps de frein (11) dans une direction de l'axe de broche (A'), définissant ainsi la position de référence du corps de frein (11) et la distance de référence (C₀) entre la surface de frottement (13) et l'axe de broche (A').

4. Dispositif de bobinage de cannette selon la revendication 3, **caractérisé en ce qu'**au moins une des butées (15a, 15b) est mobile pour ajuster la position de référence du corps de frein (11) et la distance de référence (C₀) entre la surface de frottement (13) et l'axe de broche (A').

5. Dispositif de bobinage de canette selon l'une des revendications 1 à 4, **caractérisé en ce que** le corps de frein (11) est convexe dans une zone de la surface de frottement (13).

6. Dispositif de bobinage de cannette selon l'une quelconque des revendications 1 à 5, **caractérisé en ce que** le contrôleur de moteur (21) comprend dans au moins l'un des conducteurs (22) un interrupteur électronique (27) pour interrompre et fermer le circuit d'entraînement.

7. Dispositif de bobinage de canette selon l'une quelconque des revendications 1 à 6, **caractérisé en ce que** les moyens de détection du contrôleur de moteur (21) comprennent au moins un capteur de tension pour mesurer une tension entre les conducteurs (22) dans le circuit d'entraînement du moteur (1).

8. Dispositif de bobinage de cannette selon la revendication 7, **caractérisé en ce que** le capteur de tension est disposé entre les conducteurs (22) de sorte que le capteur de tension est connecté au moteur (1) même lorsque le circuit d'entraînement est interrompu, et **en ce que** le contrôleur de moteur (21) comprend des spécifications de commande pour détecter périodiquement la tension inverse (U_{BEMF}) du moteur (1), dans lequel les étapes suivantes sont exécutées périodiquement:
a) interruption du circuit d'entraînement
b) mesure de la tension inverse (U_{BEMF}) à l'aide du capteur de tension après un temps de retard (t₄)
c) fermeture du circuit d'entraînement.

9. Dispositif de bobinage de cannette selon la revendication 8, **caractérisé en ce que** le contrôleur de moteur (21) comprend des spécifications de commande mémorisées pour comparer la tension inverse détectée (U_{BEMF}) du moteur (1) ou un taux de variation de la tension inverse (U_{BEMF}) dans le temps avec une valeur de comparaison mémorisée associée, et des spécifications de commande mémorisées pour interrompre le circuit d'entraînement si la tension inverse (U_{BEMF}) ou le taux de variation de ce-dernier dans le temps est inférieur ou supérieur à la valeur de comparaison associée.

10. Dispositif de bobinage de canette selon la revendication 8 ou 9, **caractérisé en ce que** le contrôleur de moteur (21) comprend les spécifications de commande pour détecter la tension inverse (U_{BEMF}) du moteur (1) en cas de rotation manuelle de la broche (7).

11. Procédé pour commander ou réguler la vitesse (ω) du moteur (1) d'un dispositif de bobinage de cannette selon la revendication 1, dans lequel du fil à coudre est enroulé sur une bobine de fil (9) fixée à la broche (7), **caractérisé en ce que** le contrôleur de moteur (21) surveille une variable mesurée qui dépend de la charge sur le moteur (1) et qui est détectée par les moyens de détection dans le circuit d'entraînement du moteur (1), et provoque l'arrêt du moteur dès que la valeur de la variable mesurée détectée tombe en dessous de la valeur de comparaison enregistrée associée.
